# FASCICULE DE BREVET EUROPEEN

(11) **EP 1 428 653 B1**
(45) Date de publication et mention de la délivrance du brevet: **10.08.2005**
(21) Numéro de dépôt: 03293073.7
(22) Date de dépôt: 09.12.2003
(51) Int. Cl.: B31B 19/90

(54) **Dispositif de guidage et d'ouverture de profilés de fermeture de sachets**
Vorrichtung zum Führen und zum Öffnen von Beutelprofilverschlüssen
Device for guiding and for opening bag zipper closures

(30) Priorité: 09.12.2002 FR 0215524
(43) Date de publication de la demande: 16.06.2004
(73) Titulaire: S2F FLEXICO, 60119 Henonville (FR)
(72) Inventeur: Roger, Antony, 78500 Sartrouville (FR)
(74) Mandataire: Texier, Christian

(56) Documents cités:
- JP-A- 55 161 637
- US-A- 3 839 128
- US-A- 4 024 010
- US-A- 5 094 707

## Description

La présente invention concerne les systèmes de guidage de moyens d'ouverture/fermeture sur des machines de fabrication de sachets refermables.

Plus précisément, elle concerne un système de guidage de profilés de moyens de fermeture et d'ouverture sur des machines horizontales de fabrication de sachets refermables.

### ETAT DE L'ART.

On connaît de nombreuses machines de fabrication de sachets refermables.

Classiquement, ces machines de fabrication de sachets utilisent le procédé de « formation, remplissage et soudage » ou "form, fill and seal" selon la terminologie anglo-saxonne généralement utilisée par l'homme du métier.

La figure 1 représente schématiquement une technique « form, fill and seal » ou FFS selon l'état de la technique sur une machine horizontale.

Selon cette technique, on fait défiler le long d'une plaque 100 un film plastique 102. Une telle technique est représentée par JP-A-55161637 et US-A-3839128. Comme le montre la figure 1, les flancs de la plaque ayant la plus grande surface sont d'extension verticale. Les tranches latérales reliant deux flancs sont d'extension horizontale. La plaque 100 est généralement une tôle d'acier d'épaisseur 101 environ égale à 1 mm.

Le film 102 comporte deux parois 103 et 104 s'étendant sensiblement verticalement et reliées ensemble par une partie inférieure 105. Les parois 103 et 104 s'étendent respectivement de part et d'autre de la plaque 100, recouvrant ainsi une grande partie de la plaque 100. La partie inférieure 105 recouvre la partie inférieure de la plaque et relie les deux parois 103 et 104 ensemble. La partie 105 est constituée d'un pliage et/ou d'un soudage des deux parois 103 et 104. Ainsi, le film 102 prendra la forme d'un sachet par la suite.

Le film 102 comporte, à l'opposé de la partie inférieure 105 du sachet, une embouchure 106 située dans la partie supérieure du sachet. L'embouchure permettra par la suite l'accès à l'intérieur du sachet.

Le film 102 est destiné à recevoir des moyens de fermeture et d'ouverture 107 au niveau de l'embouchure 106 du sachet 102.

Classiquement, les moyens d'ouverture et de fermeture 107 comportent deux profilés 15 et 16 complémentaires fixés sur les parois 103 et 104 du sachet. Sur la figure 1, le profilé référencé par 16 est en connexion avec la paroi 103 et le profilé référencé par 15 est en connexion avec la paroi 104.

La plaque métallique 100 permet le guidage des profilés 15 et 16, pendant la soudure de ceux-ci, sur les surfaces intérieures des parois 103 et 104. En effet, la plaque 100 s'étend, dans la zone référencée par 1 sur la figure 1, entre des barres de soudure. Les barres de soudures s'étendent longitudinalement de part et d'autre de la plaque 100, au niveau de l'embouchure 106 et des moyens d'ouverture/fermeture 107. Les barres de soudure viennent souder les moyens 107 sur les parois 103 et 104 en venant prendre appui sur la plaque 100. Le soudage des profilés 15 et 16 est effectué dans la zone référencée par 1 sur la figure 1.

Bien entendu, pour permettre le défilement d'une paroi 103 d'un côté de la plaque 100, et le passage de la paroi 104 de l'autre côté de la plaque 100, alors que les profilés 15 et 16 sont joints en 110, la plaque 100 comprend une fente 6, traversant dans le sens de l'épaisseur la plaque 100, et permettant le défilement longitudinal de la jonction 110 entre les deux profilés complémentaires 15 et 16 au centre de la plaque 100.

Après soudure des voiles de fixation des profilés 15 et 16 sur le film plastique 102, les profilés 15 et 16 arrivent dans la zone 2 dans laquelle s'arrête la fente 6. Le fait que la fente 6 s'arrête permet d'ouvrir la zone de jonction 110 dans la zone 108.

Classiquement, les profilés 15 et 16 comportent un profilé de type mâle référencé par 15 sur l'ensemble des figures, et un profilé de type femelle référencé par 16.

Ce procédé de remplissage ne présente cependant pas toute satisfaction.

En effet, la fin de la fente 6 comporte des coins référencés par 3 et 4 sur la figure 1, et entre lesquels s'étendent des arêtes de la plaque 100. Les arêtes permettent l'ouverture des profilés complémentaires, mais peuvent également endommager les profilés comme cela est représenté à la figure 2A.

En effet, avec le frottement des profilés 15 et 16 et du film 102 sur les arêtes, la plaque 100 a tendance à s'user et à devenir acérée. Par conséquent, les bords de la fin de la fente compris entre les coins 3 et 4, ainsi que les coins 3 et 4, peuvent couper le profilé 16 et créer une rupture 20 irrémédiable de la jonction comme représenté à la figure 2A. Le profilé 16 est séparé de ses moyens de fixation 17.

Une telle rupture 20 empêche la poursuite du processus de fabrication des sachets. Il faut en effet arrêter la production, remettre des profilés en bon état, et éventuellement changer la plaque. Il s'ensuit une augmentation du coût de production et une augmentation du taux de panne.

De plus, avec la fente classique 6, les profilés ne sont pas bien guidés, et il s'ensuit souvent un décalage des profilés 15 et 16 lors de la fermeture. Le décalage 14 est représenté sur la figure 2B. Le défaut d'alignement 14 rend le système d'ouverture impossible à utiliser pour le consommateur final, étant donné que les bords latéraux du sachet vont être soudés et vont par conséquent conserver ce défaut d'alignement 14.

### PRESENTATION DE L'INVENTION.

L'invention propose de pallier ces inconvénients.

Un but de l'invention est de proposer une plaque d'ouverture de profilés pour machine horizontale qui ne détériore pas les profilés.

Un autre but de l'invention est de proposer une plaque d'ouverture de profilés pour machine horizontale qui guide les profilés pour fournir un alignement des profilés permettant une ouverture/fermeture facile desdits profilés par un utilisateur final.

A cet effet, l'invention propose un dispositif de guidage, sur une machine de fabrication de sachets refermables, de moyens d'ouverture/fermeture des sachets comportant une plaque complémentaire de moyens de soudage des moyens d'ouverture/fermeture sur les parois du sachet, la plaque comportant une fente apte à guider les moyens d'ouverture/fermeture en défilement, la fente comportant en outre des moyens aptes à ouvrir les moyens d'ouverture après le soudage et des moyens aptes à faciliter l'ouverture et le guidage des moyens d'ouverture/fermeture, caractérisé en ce que les moyens de facilitation comportent une découpe à l'extrémité de la fente destinée à permettre l'ouverture des moyens d'ouverture/fermeture, la découpe augmentant la largeur de la fente selon une direction perpendiculaire au sens d'extension de la fente et parallèle à la plaque.

L'invention est avantageusement complétée par les caractéristiques suivantes, prises seules ou en une quelconque de leur combinaison techniquement possible :
- la découpe est de forme rectangulaire ;
- la surface externe de la plaque au niveau des moyens de facilitation est traitée de façon à résister à l'usure ;
- la surface externe de la plaque est recouverte par un matériau permettant une meilleure résistance à l'usure ;
- la surface interne des moyens de facilitation est traitée de façon à résister à l'usure ;
- la surface interne est recouverte par un matériau permettant une meilleure résistance à l'usure ;
- le matériau comporte de la céramique ;
- les moyens de facilitation comportent des moyens comportant une gorge d'ouverture et de guidage des moyens d'ouverture/fermeture sur chaque flanc de la plaque ;
- les gorges sont formées par un espace laissé entre deux parties en saillie par rapport aux flancs de la plaque ;
- l'axe des gorges sont parallèles au défilement des moyens d'ouverture/fermeture, l'axe d'extension de chaque gorge étant incliné par rapport à un plan de symétrie longitudinal passant par le centre de la plaque, l'inclinaison des axes étant apte à fournir un écartement progressif des moyens d'ouverture/fermeture ;
- les gorges se prolongent dans la deuxième partie des saillies située en aval du défilement, afin de guider les moyens d'ouverture/fermeture en aval du dispositif d'ouverture ;
- les gorges sont ménagées dans des moyens fixés dans la découpe ;
- les moyens comportent une pièce principalement de forme cylindrique de révolution qui comporte des gorges, aptes à permettre sa fixation sur la plaque au niveau de la découpe et aptes à constituer des moyens de guidage des moyens d'ouverture/fermeture ;
- les deux gorges latérales destinées à constituer des moyens de guidage s'étendent sur les côtés de la pièce, la gorge de fixation sur la plaque étant centrée sur plan de symétrie longitudinal à la plaque quand la pièce est en position ; et
- les moyens comportant la gorge sont en matériau comportant de la céramique.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1, déjà commentée, représente une plaque d'ouverture de profilés pour machine horizontale selon l'art antérieur ;
- les figures 2A et 2B, déjà commentées, représentent les inconvénients de la plaque selon la figure 1 ;
- la figure 3 représente schématiquement un premier mode de réalisation possible d'une plaque selon l'invention ;
- la figure 4 représente schématiquement un second mode de réalisation possible d'une plaque selon l'invention ;
- la figure 5 représente une vue longitudinale d'un dispositif d'ouverture et de guidage se mettant sur la plaque selon la figure 4 ;
- la figure 6 est une vue radiale du dispositif selon la figure 5 ;
- la figure 7 représente schématiquement le fonctionnement du mode de réalisation selon la figure 4 ; et
- la figure 8 montre l'alignement des profilés après une utilisation d'une plaque d'ouverture de profilés selon l'invention.

### DESCRIPTION DETAILLEE

### PREMIER MODE DE REALISATION

La figure 3 représente schématiquement une plaque 100 d'ouverture de profilés 15 et 16 d'un sachet refermable 102 selon un premier mode de réalisation possible de l'invention.

Sur la figure 3, le sac 102 comporte les mêmes caractéristiques que le sachet selon l'art antérieur représenté à la figure 1.

En effet, le sachet 102 comporte des parois 103 et 104 s'étendant sensiblement verticalement et reliées entre elles dans la partie inférieure 105 du sachet 102, la partie 105 comportant un coude ou une soudure des parois 103 et 104.

A l'opposé de la partie inférieure 105 fermée, le sachet 102 comporte une embouchure 106 qui, à la suite de la formation du sachet, permettra un accès à l'intérieur du sachet par un utilisateur.

Les parois 103 et 104 comportent classiquement des profilés complémentaires 15 et 16 fixés sur les parois 103 et 104 selon des procédés connus de l'homme du métier.

Les moyens d'ouverture et de fermeture 107, comportant principalement les profilés 15 et 16, sont soudés sur les parois 103 et 104 dans la zone référencée par 1. Les moyens 107 sont ensuite ouverts par la fin de la fente 6 dans la zone référencée par 2. Cette ouverture des profilés permettra le remplissage par le haut du sachet 102.

Un premier mode possible de réalisation de l'invention comporte une découpe 5 à la fin de la fente 6, cette découpe 5 étant apte à faciliter l'ouverture des profilés 15 et 16.

La découpe 5 augmente brutalement la largeur 31 de la fente 6 selon une direction perpendiculaire au sens de défilement du film 102. La découpe 5 comporte principalement un coude rectangulaire 8 permettant d'augmenter la largeur de la fente 6 selon une direction perpendiculaire à l'extension de la fente 6 mais parallèle au plan d'extension de la plaque 100.

L'augmentation est par exemple d'un facteur sensiblement égal à quatre.

La fin de la fente 6 a donc une forme de « T » orienté à 90° par rapport au sens normal de lecture. La barre du « T » s'étend ainsi perpendiculairement aux profilés 15 et 16.

Ainsi, dans l'exemple représenté à la figure 3, la découpe 5 de forme rectangulaire a une largeur 32 sensiblement égale à quatre fois la largeur 31 de la fente 6. L'extension 33 de la découpe selon la direction parallèle à l'extension de la fente 6 est de l'ordre de 3 millimètres. La dimension 33 de la découpe 5 est préférentiellement comprise entre 1 et 5 mm.

La découpe 5, agrandissant la largeur 31 selon une direction perpendiculaire à la direction d'extension de la fente 6, permet de réduire les contraintes s'exerçant sur les profilés 15 et 16 lorsqu'ils arrivent en fin de fente 6. La diminution des contraintes évite d'acérer la fin de la fente 6, ce qui évite la coupure des profilés et un arrêt de la ligne de production.

Une telle baisse de contraintes permet également un meilleur guidage des profilés 15 et 16 après leur ouverture. On constate que grâce à cette découpe 5 les profilés s'ouvrent toujours sur une partie droite perpendiculaire au plan d'extension de la plaque 100. Il n'y a plus de risque de blocage des profilés 15 et 16, ni dans les coins 3 et 4, ni sur les arêtes de la fin de la fente 6.

Avantageusement, on traite la surface externe de la plaque référencée par 7 et/ou la surface interne de la découpe référencée par 30 - c'est-à-dire celle qui se situe à l'intérieur de la fente entre deux arêtes - de façon à obtenir une meilleure résistance à l'usure.

Avantageusement encore, le traitement de résistance à l'usure peut être un dépôt de revêtement, par exemple un dépôt de matériau du type céramique. Préférentiellement, le dépôt utilise la technologie « Plasma » connue de l'homme du métier.

### DEUXIEME MODE DE REALISATION

Un deuxième mode de réalisation possible d'un système d'ouverture et de guidage de profilés selon l'invention est représenté schématiquement à la figure 4.

Ce deuxième mode de réalisation constitue une amélioration du premier mode de réalisation de la figure 3.

La plaque 100 et le sachet 102 comportent les mêmes éléments que la plaque et le sachet représentés à la figure 3.

Ainsi, la plaque 100 comporte à la fin de la fente 6 de guidage des profilés 15 et 16 une découpe 5 permettant d'agrandir, selon une direction perpendiculaire à la fente 6 et parallèle au plan d'extension de la plaque 100, la largeur 31 de la fente 6.

Dans cette découpe 5, on dispose un dispositif 9 permettant d'améliorer l'ouverture et le guidage des profilés 15 et 16.

Le dispositif 9 est représenté plus précisément aux figures 5 et 6. La figure 5 représente une vue longitudinale du dispositif 9. La figure 6 représente une coupe radiale du dispositif 9.

Le dispositif 9 comporte principalement une pièce constituée d'un matériau résistant à l'usure, mais permettant en même temps un bon glissement des profilés 15 et 16. Avantageusement, la pièce 9 est constituée de matériau du type céramique.

La pièce 9 est préférentiellement et principalement de forme cylindrique de révolution, forme dans laquelle on vient ménager des gorges 66 et 11, respectivement afin de pouvoir la disposer sur la plaque 100 au niveau de la découpe 5 et afin de constituer des moyens de guidage des profilés.

La pièce 9 possède un plan de symétrie longitudinal 68 et un plan de symétrie transversal 69.

La base circulaire du cylindre de la pièce 9 possède un diamètre 62 relativement faible, afin d'éviter de contraindre les profilés 15 et 16 et le film 102 lors de leur passage en défilement au niveau de la pièce 9. Le diamètre 62 est préférentiellement de l'ordre de 3 mm.

La longueur 50 de la pièce 9 est adaptés à la hauteur des voiles des profilés 15 et 16.

La pièce 9 comporte une gorge radiale 66 de forme sensiblement rectangulaire, et qui s'étend le long de l'axe longitudinal de la pièce 9. Le fond 67 de la gorge 66 s'étend sensiblement dans un plan confondu avec un diamètre de la pièce 9.

La largeur 63 de la gorge 66 s'adapte à la largeur 101 de la plaque 100. Ainsi, la distance 63 est sensiblement égale à 1,25 mm pour une plaque 100 d'épaisseur 101 égale à 1,2 mm. Ainsi, la pièce 9 peut venir s'insérer dans la découpe 5 et coopérer avec la surface intérieure 30 de la découpe 5. On peut par exemple coller la surface 67 sur la surface interne 30 de la découpe 5.

La profondeur de la gorge 66 est de l'ordre du rayon de la pièce 9, à savoir 1.5 mm, puisque la surface 67 s'étend sur un diamètre de la pièce 9. La distance 60 est ainsi égale à 1,5 mm.

La pièce 9 comporte en outre deux gorges 11 latérales ménagées sur les côtés de la pièce 9. Les gorges 11 s'étendent symétriquement par rapport au plan de symétrie transversal 69. Leur extension est perpendiculaire à l'extension de la gorge 66.

Les gorges 11 ont une dimension 51 parallèle à l'axe de la pièce telle qu'elles peuvent guider les profilés 15 et 16. Ainsi, préférentiellement, la dimension 51 est égale à 2,5 mm.

Les gorges 11 sont adaptées à la hauteur des crochets des profilés 15 et 16. Les deux gorges peuvent être identiques ou non, en fonction des profilés à ouvrir.

L'axe d'extension de chaque gorge 11 est incliné par rapport au plan de symétrie 68. Les gorges 11 s'écartent de plus en plus l'une de l'autre pour guider les profilés et permettre leur ouverture de façon progressive. Les gorges 11 permettent aux profilés mâles et femelles de se déclipser naturellement, en limitant l'angle d'ouverture des profilés.

Ainsi, sur le côté opposé à la gorge 66, qui constitue le côté d'attaque des profilés 15 et 16 vis-à-vis de pièce 9, la distance 61 entre les fonds 111 des gorges 11 est égale à 1 mm. A l'autre extrémité, la distance 64 entre les fonds 111 des gorges 11 est de l'ordre de 2 mm.

La profondeur des gorges 11 est telle que la distance 65 visible à la figure 6 est égale à 0,74 mm.

Les gorges 11 peuvent se prolonger sur la demi circonférence de la pièce 9 comportant la fente 66, c'est à dire la demi circonférence située vers l'aval du défilement. Le prolongement des gorges 11 permet de garantir un guidage des profils 15 et 16 en aval du poste d'ouverture des crochets.

La figure 7 montre le fonctionnement des moyens d'ouverture 9 lorsqu'ils sont en place sur la découpe 5 de la plaque 100.

Les moyens 9 permettent une meilleure ouverture des profilés tout en limitant leur angle les uns par rapport aux autres, ce qui permet un positionnement l'un en face de l'autre des profilés 15 et 16, même lorsqu'ils sont déclipsés l'un de l'autre.

Cet alignement parfait des profilés 15 et 16 l'un en face de l'autre est important pour les opérations suivantes de fabrication du sachet. En effet, un tel alignement exact des profilés 15 et 16 est nécessaire pour les opérations successives. Par exemple, un alignement exact des profilés est nécessaire lors de l'étape 12, qui référence le pré-écrasement des profilés 15 et 16 précédant les soudures des bords latéraux pour l'individualisation des sachets refermables.

Un meilleur guidage des profilés 15 et 16 par les moyens 9 permet un alignement et un clipsage parfait des profilés en 70 comme le montre la figure 8, où l'alignement 13 de profilés 15 et 16 est exact.

On a décrit le deuxième mode de réalisation comme une amélioration du premier mode de réalisation. Bien entendu, selon des variantes du deuxième mode de réalisation, on peut obtenir un effet sensiblement similaire en formant à la surface d'une plaque selon l'état de la technique des gorges de guidage, préférentiellement inclinées et similaires à celles obtenues par le dispositif du deuxième mode de réalisation. Chaque gorge sur un flanc de la plaque est alors matérialisée par un espace laissée entre deux parties en saillie par rapport aux flancs.

Ainsi, selon une première variante, on peut former des gorges par une pièce rapportée sur chaque flanc de la plaque au niveau de la fin de la fente. Préférentiellement, la pièce rapportée a une forme générale hémicylindrique et a un rayon de courbure sensiblement identique à celui de la pièce décrite plus haut.

Préférentiellement encore, la gorge de guidage de chaque pièce est inclinée comme sur la pièce du deuxième mode de réalisation, de façon à écarter de façon progressive les profilés, du bord d'attaque au bord situé vers les moyens de remplissage du sachet en aval du défilement.

Selon une deuxième variante, les gorges peuvent être formées par l'espace laissé entre deux pièces, préférentiellement hémicylindriques, que l'on rapporte sur chaque flanc de la plaque au niveau de la fin de la fente. Préférentiellement, au moins une des deux pièces comporte des moyens aptes à donner une inclinaison à la gorge formée et ouvrir progressivement les profilés.

Les deux variantes peuvent être réalisées par un collage des pièces rapportées, et lesdites pièces rapportées sont avantageusement résistantes à l'usure. Par exemple leur matériau comporte de la céramique.

La gorge de guidage et d'ouverture peut également être formée par des moyens venus de matière sur les flancs de la plaque.

Les deux variantes du deuxième mode de réalisation permettent de former des gorges de guidage et de séparation, ayant sensiblement les mêmes dimensions et propriétés que le deuxième mode de réalisation, tout en évitant la découpe dans la plaque et la mise en place d'une pièce dans cette découpe.

On a décrit dans la présente description une application aux machines du type FFS horizontales, mais les moyens décrits s'adaptent facilement aux machines verticales.

Le remplissage des sachets est effectué classiquement sur la machine après les opérations de soudage des profilés, sur un même site ou sur un autre site.

## Revendications

1. Dispositif de guidage, sur une machine de fabrication de sachets refermables, de moyens (107) d'ouverture/fermeture des sachets comportant une plaque (100) complémentaire de moyens de soudage des moyens d'ouverture/fermeture sur les parois du sachet, la plaque (100) comportant une fente (6) apte à guider les moyens (107) d'ouverture/fermeture en défilement, la fente comportant en outre des moyens aptes à ouvrir les moyens d'ouverture après le soudage et des moyens (5, 9) aptes à faciliter l'ouverture et le guidage des moyens d'ouverture/fermeture, **caractérisé en ce que** les moyens de facilitation comportent une découpe (5) à l'extrémité de la fente (6) destinée à permettre l'ouverture des moyens d'ouverture/fermeture, la découpe (5) augmentant la largeur de la fente (6) selon une direction perpendiculaire au sens d'extension de la fente et parallèle à la plaque.

2. Dispositif selon la revendication 1, **caractérisé en ce que** la découpe (5) est de forme rectangulaire.

3. Dispositif selon l'une des revendications 1 ou 2, **caractérisé en ce que** la surface externe (7) de la plaque au niveau des moyens (5) de facilitation est traitée de façon à résister à l'usure.

4. Dispositif selon la revendication 3, **caractérisé en ce que** la surface externe de la plaque est recouverte par un matériau permettant une meilleure résistance à l'usure.

5. Dispositif selon l'une des revendications 1 à 4, **caractérisé en ce que** la surface interne (30) des moyens (5) de facilitation est traitée de façon à résister à l'usure.

6. Dispositif selon la revendication 5, **caractérisé en ce que** la surface interne (30) est recouverte par un matériau permettant une meilleure résistance à l'usure.

7. Dispositif selon l'une des revendications 4 ou 6, **caractérisé en ce que** le matériau comporte de la céramique.

8. Dispositif selon la revendication 1, **caractérisé en ce que** les moyens de facilitation comportent, sur chaque flanc de la plaque, des moyens comportant une gorge (11) d'ouverture et de guidage des moyens (107) d'ouverture/fermeture.

9. Dispositif selon la revendication 8, **caractérisé en ce que** les gorges (11) sont formées par un espace laissé entre deux parties en saillie par rapport aux flancs de la plaque.

10. Dispositif selon l'une des revendications 8 ou 9, **caractérisé en ce que** l'axe de chaque gorge (11) est parallèle au défilement des moyens d'ouverture/fermeture, l'axe d'extension de chaque gorge étant incliné par rapport à un plan de symétrie longitudinal passant par le centre de la plaque (100), l'inclinaison des axes étant apte à fournir un écartement progressif des moyens d'ouverture/fermeture.

11. Dispositif selon la revendication 10, **caractérisé en ce que** les gorges (11) se prolongent dans la deuxième partie des saillies située en aval du défilement, afin de guider les moyens d'ouverture/fermeture en aval du dispositif d'ouverture.

12. Dispositif selon l'une des revendications 8 à 11, **caractérisé en ce que** les gorges (11) sont ménagées dans des moyens (9) fixés dans la découpe (5).

13. Dispositif selon la revendication 12, **caractérisé en ce que** les moyens (9) comportent une pièce principalement de forme cylindrique de révolution qui comporte des gorges (66, 11), aptes à permettre sa fixation sur la plaque (100) au niveau de la découpe (5) et aptes à constituer des moyens de guidage des moyens d'ouverture/fermeture.

14. Dispositif selon la revendication 13, **caractérisé en ce que** les deux gorges (11) latérales destinées à constituer des moyens de guidage s'étendent sur les côtés de la pièce (9), la gorge (66) de fixation sur la plaque étant centrée sur plan de symétrie longitudinal à la plaque (100) quand la pièce (9) est en position.

15. Dispositif selon l'une des revendications 8 à 14, **caractérisé en ce que** les moyens comportant la gorge sont en matériau comportant de la céramique.

## Patentansprüche

1. Vorrichtung zum Führen von Beutelöffnungs-/Verschlussmitteln (107) auf einer Maschine zur Herstellung verschließbarer Beutel, die eine Platte (100) aufweist, die komplementär zu Mitteln zum Verschweißen der Öffnungs-/Verschlussmittel an den Wänden des Beutels ist, wobei die Platte (100) einen Spalt (6) aufweist, der dazu geeignet ist, die Öffnungs-/Verschlussmittel (107) beim Durchlaufen zu führen, wobei der Spalt außerdem Mittel aufweist, die geeignet sind, die Öffnungsmittel nach dem Verschweißen zu öffnen, und Mittel (5, 9), die geeignet sind, das Öffnen und das Führen der Öffnungs-/Verschlussmittel zu vereinfachen, **dadurch gekennzeichnet, dass** die Vereinfachungsmittel eine Aussparung (5) am Ende des Spalts (6) aufweisen, die dazu vorgesehen ist, das Öffnen der Öffnungs-/Verschlussmittel zu ermöglichen, wobei der Spalt (6) durch die Aussparung (5) in einer Richtung senkrecht zur Ausdehnung des Spalts und parallel zur Platte verbreitert wird.

2. Vorrichtung nach Anspruch 1, **dadurch gekennzeichnet, dass** die Aussparung (5) rechteckig geformt ist.

3. Vorrichtung nach einem der Ansprüche 1 oder 2, **dadurch gekennzeichnet, dass** die Außenfläche (7) der Platte auf Höhe der Vereinfachungsmittel (5) so behandelt ist, dass sie der Abnutzung widersteht.

4. Vorrichtung nach Anspruch 3, **dadurch gekennzeichnet, dass** die Außenfläche der Platte mit einem Material bedeckt ist, das einen besseren Widerstand gegen Abnutzung gewährleistet.

5. Vorrichtung nach einem der Ansprüche 1 bis 4, **dadurch gekennzeichnet, dass** die Innenfläche (30) der Vereinfachungsmittel (5) so behandelt ist, dass sie der Abnutzung widersteht.

6. Vorrichtung nach Anspruch 5, **dadurch gekennzeichnet, dass** die Innenfläche (30) mit einem Material bedeckt ist, das einen besseren Widerstand gegen Abnutzung gewährleistet.

7. Vorrichtung nach Anspruch 4 oder 6, **dadurch gekennzeichnet, dass** das Material Keramik enthält.

8. Vorrichtung nach Anspruch 1, **dadurch gekennzeichnet, dass** die Vereinfachungsmittel auf jeder Flanke der Platte Mittel umfassen, die eine Vertiefung (11) zum Öffnen und zum Führen der Öffnungs-/Verschlussmittel (107) aufweisen.

9. Vorrichtung nach Anspruch 8, **dadurch gekennzeichnet, dass** die Vertiefungen (11) durch einen Raum gebildet werden, der zwischen zwei Abschnitten gelassen wurde, die gegenüber den Flanken der Platte vorspringen.

10. Vorrichtung nach einem der Ansprüche 8 oder 9, **dadurch gekennzeichnet, dass** die Achse von jeder Vertiefung (11) parallel zur Durchlaufrichtung der Öffnungs-/Verschlussmittel verläuft, wobei die Achse der Ausdehnung jeder Vertiefung in Bezug auf eine longitudinale Symmetrieebene geneigt ist, die durch die Mitte der Platte (100) verläuft, wobei die Neigung der Achsen so gewählt ist, dass der Abstand der Öffnungs-/Verschlussmittel zunimmt.

11. Vorrichtung nach Anspruch 10, **dadurch gekennzeichnet, dass** sich die Vertiefungen (11) in den zweiten Abschnitt der Vorsprünge, der sich unterhalb in Bezug auf die Durchlaufrichtung befindet, verlängern, so dass die Öffnungs-/Verschlussmittel unterhalb der Öffnungsvorrichtung geführt werden.

12. Vorrichtung nach einem der Ansprüche 8 bis 11, **dadurch gekennzeichnet, dass** die Vertiefungen (11) in Mitteln (9) vorgesehen sind, die in der Aussparung (5) befestigt sind.

13. Vorrichtung nach Anspruch 12, **dadurch gekennzeichnet, dass** die Mittel (9) ein Teil umfassen, das im Wesentlichen die Form eines Rotationszylinders hat, das Vertiefungen (66, 11) umfasst, die geeignet sind, an der Platte (100) auf Höhe der Aussparung (5) befestigt zu werden, und geeignet sind, Mittel zum Führen der Öffnungs-/Verschlussmittel zu bilden.

14. Vorrichtung nach Anspruch 13, **dadurch gekennzeichnet, dass** die beiden seitlichen Vertiefungen (11), die zum Bilden der Führungsmittel bestimmt sind, sich an den Seiten des Teils (9) erstrecken, wobei die Vertiefung (66) für die Befestigung an der Platte auf der longitudinalen Symmetrieebene an der Platte (100) zentriert ist, wenn sich das Teil (9) in Position befindet.

15. Vorrichtung nach einem der Ansprüche 8 bis 14, **dadurch gekennzeichnet, dass** die Mittel, die die Vertiefung umfassen, aus einem Material bestehen, das Keramik enthält.

## Claims

1. Device for guiding, on a machine for manufacturing resealable bags, means (107) for opening/sealing the bags comprising a plate (100) complementing means for welding the opening/sealing means onto the walls of the bag, the plate (100) comprising a slot (6) able to guide the opening/sealing means (107) as they progress, the slot also comprising means able to open the opening means after welding and means (5, 9) able to facilitate the opening and guiding of the opening/sealing means, **characterized in that** the facilitating means comprise a cut-out (5) at the end of the slot (6) intended to allow the opening/sealing means to be opened, the cut-out (5) increasing the width of the slot (6) in a direction perpendicular to the direction in which the slot runs and parallel to the plate.

2. Device according to Claim 1, **characterized in that** the cut-out (5) is of rectangular shape.

3. Device according to one of Claims 1 and 2, **characterized in that** the external surface (7) of the plate in the region of the facilitating means (5) is treated in such a way as to resist wear.

4. Device according to Claim 3, **characterized in that** the external surface of the plate is covered with a material that provides better wear resistance.

5. Device according to one of Claims 1 to 4, **characterized in that** the internal surface (30) of the facilitating means (5) is treated so as to resist wear.

6. Device according to Claim 5, **characterized in that** the internal surface (30) is covered with a material providing better wear resistance.

7. Device according to one of Claims 4 and 6, **characterized in that** the material contains ceramic.

8. Device according to Claim 1, **characterized in that** the facilitating means comprise, on each flank of the plate, means comprising a groove (11) for opening and guiding the opening/sealing means (107).

9. Device according to Claim 8, **characterized in that** the grooves (11) are formed by a space left between two parts that protrude with respect to the flanks of the plate.

10. Device according to one of Claims 8 and 9, **characterized in that** the axis of each groove (11) is parallel to the progression of the opening/sealing means, the axis along which each groove extends being inclined with respect to a longitudinal plane of symmetry passing through the centre of the plate (100), the inclination of the axes being able to cause the opening/sealing means to part gradually.

11. Device according to Claim 10, **characterized in that** the grooves (11) extend into the second part of the projections situated downstream of the progression so as to guide the opening/sealing means downstream of the opening device.

12. Device according to one of Claims 8 to 11, **characterized in that** the grooves (11) are formed in means (9) fixed in the cut-out (5).

13. Device according to Claim 12, **characterized in that** the means (9) comprise a part mainly in the shape of a cylinder of revolution which comprises grooves (66, 11) able to allow it to be fixed to the plate (100) at the cut-out (5) and able to constitute means for guiding the opening/sealing means.

14. Device according to Claim 13, **characterized in that** the two lateral grooves (11) intended to constitute guide means extend along the sides of the piece (9), the groove (66) for fixing to the plate being centred on a plane of symmetry longitudinal to the plate (100) when the piece (9) is in position.

15. Device according to one of Claims 8 to 14, **characterized in that** the means comprising the groove are made of a material containing ceramic.
